# EUROPÄISCHE PATENTSCHRIFT

(11) **EP 0 076 974 B1**
(45) Veröffentlichungstag und Bekanntmachung des Hinweises auf die Patenterteilung: **15.04.1987**
(21) Anmeldenummer: 82109034.7
(22) Anmeldetag: 30.09.1982
(51) Int. Cl.: B66B 9/02

(54) **Plattform zum Heben von Personen**
Lifting platform for persons
Plateforme élévatrice pour personnes

(30) Priorität: 09.10.1981 DE 3140236
(43) Veröffentlichungstag der Anmeldung: 20.04.1983
(73) Patentinhaber: Maubach, Gerd, D-4040 Neuss 21 (DE); Zeppenfeld Sicherheitstechnik GmbH, D-5960 Olpe/Biggesee 15 (DE)
(72) Erfinder: Maubach, Gerd, D-4040 Neuss 21 (DE); Vogel, Franz-Günter, D-4019 Monheim (DE)
(74) Vertreter: Cohausz & Florack Patentanwälte

## Beschreibung

Die Erfindung betrifft eine bewegliche Plattform zum Heben von Personen, die an einer an einem Gebäude, Gerüst, Mast oder Fahrzeug befestigten Leiter zwangsgeführt ist und einen Antrieb aufweist, der an den waagerechten Sprossen der Leiter angreift, um die Plattform zu heben oder zu senken.

Bewegliche Plattformen zum Heben und Absenken von Personen, die entlang einer senkrechten Schiene laufen, sind bekannt. So wird beispielsweise in der DE-A-29 22 859 eine Plattform beschrieben, die entlang einer Führungsschiene gleitet, an der eine Zahnstange befestigt ist, in der der Antrieb der Plattform mit einem Zahnrad eingreift. Diese bekannte Führungsschiene ist in der Konstruktion aufwendig und nur für das Führen einer Plattform geeignet. Ohne eine solche Plattform kann diese Schiene nicht von Personen genutzt werden.

Aus der DE-A-25 06 528 ist es bekannt, eine Plattform durch eine Schnecke eine Leiter hochfahren zu lassen. Die Sprossen einer Leiter greifen nur dann zuverlässig in eine Schnecke ein, wenn die Schnecke schräg zur Leiterlängsachse gestellt wird. Dies führt dazu, daß die senkrechten Leiterholme weit auseinanderstehen müssen, so daß die Leiter sehr breit wird. Ferner reibt die Schnecke entlang den Sprossen, so daß die Sprossen früh verschließen. Dies besonders bei verschmutzten Leitern, wie sie häufig außen an freistehenden Gebäuden anzutreffen sind.

Aus der FR-A-1 557 662 ist eine bewegliche Plattform bekannt, bei der eine Endloskette durch Mitnehmer an waagerechten Stützen angreift, die in regelmäßigen Abständen von der Wand abstehen. Diese Stützen sind somit nur einseitig gehalten und damit gegen ein Abbrechen nicht ausreichend gesichert. Auch kann an diesen Stützen ein Mensch im Notfall nicht hinabklettern, wie dies bei einer Leiter der Fall ist. Ferner ist ein zusätzliches Andrückrad erforderlich, das die Kette zu den Stützen führt, um einen Eingriff sicherzustellen. Während diese bekannte Plattform hochklettert, reibt jeder Mitnehmer über die jeweilige Stütze. Dieses Reiben geschieht dadurch, daß der Abstand des Mitnehmers kurz vor Verlassen der Umlenkrolle gegenüber der hochzukletternden Wand erheblich geringer ist als in Höhe des Andrückrades 14.

Aufgabe der Erfindung ist es, eine Plattform und Schiene in konstruktiv einfacher undsicherer Bauweise zu schaffen, bei der die im Eingriff befindlichen Teile von Plattform und Leiter im wesentlichen keiner Abnutzung unterliegen.

Diese Aufgabe wird erfindungsgemäß dadurch gelöst, daß der Antrieb ein Endlosband mit nach außen vorstehenden Mitnehmern aufweist, die an den Sprossen der Leiter angreifen, daß mindestens ein Abschnitt des Endlosbandes parallel zur Leiter geführt ist und daß das an der ₋. Leiter anliegende Trum des Endlosbandes durch eine innen am Trum anliegende parallele Gleitfläche an der·Leiter gehalten ist.

Bei der erfindungsgemäßen Vorrichtung bleibt dagegen der Abstand des Endlosbandes und der Mitnehmer gegenüber der Wand über den größten Bereich gleich, so daß Reibung nicht auftreten kann. Darüber hinaus stellt die Gleitfläche sicher, daß stets mehrere Mitnehmer im Eingriff sind. Schließlich können die Mitnehmer eine sehr geringe Tiefe in waagerechter Richtung haben, da die Gleitfläche auch bei geringer Tiefe für ein genügend weites Eindringen der Mitnehmer zwischen den Sprossen sorgt. Dabei sollte das an der Leiter anliegende Trum mindestens so lang sein wie der Abstand zweier Sprossen voneinander, so daß mindestens zwei Mitnehmer an zwei verschiedenen Sprossen angreifen.

Die erfindungsgemäße Plattform arbeitet mit einer Schiene zusammen, die leiterförmig ausgestaltet ist, so daß die Schiene als Leiter von Personen benutzt werden kann. Auch ohne Plattform als auch bei feststehender Plattform können im Notfall Personen die leiterförmige Schiene auf- oder abklettern. Da der Antrieb die Sprossen der Leiter zur Auf- und Abbewegung der Plattform nutzt und die Sprossen verhältnismäßig kräftig ausgeführt sein können, entsteht an der Leiter selber kein nennenswerter Verschleiß bzw. Abrieb. Vielmehr kann dafür gesorgt werden, daß ein Abrieb nur an Teilen der Plattform und deren Antrieb vorkommt, wobei diese verschleißenden Teile leicht ausgewechselt werden können. Dabei kann die Leiter besonders schmal gehaltene werden. U.a. wirkt sich dies kostenmindernd aus.

Eine solche als senkrechte Schiene wirkende Leiter kann besonders vorteilhaft an Schornsteinen, hohen Gebäuden, Gerüsten, Masten oder Rettungsfahrzeugen verwendet werden, da die Bewegung dieser Plattform erheblich schneller ist als ein Auf- oder Absteigen einer Leiter durch Muskelkraft. So benötigt man z.B. zum Ersteigen eines Schornsteins ca. zwei Stunden, während die erfindungsgemäße Plattform hierzu nur 10 Minuten braucht. Dies bedeutet eine herbliche Zeit- und Kostenersparnis.

Die erfindungsgemäße Vorrichtung kann von der Leiter abgenommen werden, so daß sie für eine hohe Zahl von Leitern an Gebäuden, Gerüsten, Masten oder Fahrzeugen verwendet werden kann. An der Leiter sind bewegliche Teile, Bohrungen oder Seil nicht erforderlich.

Das Endlosband kann von einer Gelenk-, Glieder- oder Zahnkette als auch von einem Riemen gebildet werden. Solche Ausführungen sind nicht nur konstruktiv einfach, sondern erzeugen auch keinen Verschleiß an der Leiter. Ferner können immer mehr als ein Mitnehmer, und damit mehr als eine Sprosse belastet sein, so daß auch bei Fehlern einer Sprosse oder eines Mitnehmers die Funktionstüchtigkeit nicht beeinträchtigt ist.

Ein Ausführungsbeispiel der Erfindung ist in den Zeichnungen dargestellt und wird im folgenden näher beschrieben. Es zeigen:
Fig. 1 eine Seitenansicht einer an der Fassade eines Gebäudes oder an einem Schornstein befestigten Schiene mit darauf geführter Plattform;
Fig. 2 eine Seitenansicht in Richtung des Pfeiles A in Fig. 1;
Fig. 3 eine Seitenansicht in Richtung des Pfeiles B in Fig. 2;
Fig. 4 den Ausschnitt C in Fig. 2 mit Befestigungssockel für die Leiter;
Fig. 5 eine Draufsicht entsprechend V-V in Fig. 4;
Fig. 6 eine Draufsicht entsprechend VI-VI in Fig. 2;
Fig. 7 den Ausschnitt D in Fig. 6;
Fig. 8 einen waagerechten Schnitt durch Plattform und Leiter in Höhe der oberen, die Endlosbänder umlenkenden Zahnräder;
Fig. 9 eine vergrößerte Darstellung der Fig. 7, einschließlich Befestigungssockel für die Leiter;
Fig. 10 eine isometrische Darstellung der Leiter;
Fig. 11 eine Seitenansicht der Leiter mit eingreifendem Endlosband.

Die Leiter 1 weist zwei meist senkrechte Holme 2, 3 auf, von denen der erste Holm 2 von einem Rundrohr und der zweite Holm 3 einem Rohr quadratischen Querschnitts gebildet ist. Der Durchmesser des Holms 2 ist gleich der Breite des Holms 3. Die beiden Holme sind in gleichmäßigen Abständen miteinander durch Sprossen 4 aus Rundrohr oder Rundstäben geringeren Durchmessers als die Holme gebildet. Die waagerechten Sprossen 4 sind durch die Holme 2, 3 zu ihrer Befestigung hindurchgesteckt, wobei sie beim zweiten Holm 3 auf der dem anderen Holm gegenliegenden Seite hinausstehen Können. Die Sprossen können angeschweißt oder angeschraubt sein. Zur Befestigung der Leiter am Gebäude, Gerüst, Mast oder Fahrzeug durchquert etwa jede vierte Sprosse die Schenkel einer U-förmigen Halterung 4a, die mit ihrer Basis an der Wand des Gebäudes angedübelt ist oder am Gerüst, Mast oder Fahrzeug angeschraubt ist.

Als in Längsrichtung der Leiter gleitender Halt ist am Korb 5 der Plattform über Träger 6 je eine obere und untere, waagerechte, U-förmige Halterung angeschweißt, die die Leiter zu beiden Seiten umgreift und an einer Schenkelinnenseite eine Gleitbüchse trägt, die längsgeschlitzt ist, aus Teflon besteht und den ersten Holm 2 umgreift, wobei der Längsschlitz 8a etwas breiter ist als der Durchmesser der Sprossen 4, so daß diese durch den Längsschlitz fahren können. Auf der Innenseite des zweiten Schenkels der Halterung 7 sind mindestens zwei Rollen 9 aus Teflon befestigt, deren waagerechte Achsen 10 in gleicher Höhe liegen und parallel zu den Sprossen angeordnet sind. Die Rollen 9 liegen an der Vorder- und Rückseite des vierkantförmigen Holms 3 an, wobei die Flächen der Vorder- und Rückseite des Holms 3 parallel zu den Sprossen und damit zur Leiterfläche und zur Leiterebene liegen, so daß bei einem Variieren der Leiterbreite aufgrund von Maßungenauigkeiten der Holm 3 zwischen den Rollen 9 sich verschiebt und die Rollen an unterschiedlichen Stellen der Seitenflächen des Holms zur Anlage gelangen. Dies gilt sowohl für die oben an der Plattform bzw. am Plattformgerüst befestigten Rollen als auch für die im unteren Bereich angeordneten Rollen 9. Die Plattform wird somit insgesamt durch mindestens vier Rollen und zwei Gleitbüchsen verschiebbar gehalten.

Die obere U-förmige Halterung 7a und die untere U-förmige Halterung 7b sind miteinander durch senkrechte Träger verbunden, an denen waagerechte Achsen parallel zu den Sprossen drehbar gelagert sind, auf denen Zahnräder 12 sitzen. Die obere Achse trägt ein oberes Zahnrad 12a, und die untere Achse ein unteres Zahnrad 12b, wobei das obere Zahnrad näher an der Leiter 1 angeordnet ist als das untere Zahnrad. Um die zueinander im Abstand von mehr als drei Sprossenabständen angeordneten zwei Zahnräder 12a, 12b ist ein Endlosband geschlungen, das aus einem Riemen bestehen kann und im Ausführungsbeispiel eine Gliederzahnkette 13 ist. Auf der Kette sind nach außen weisende Mitnehmer 14 befestigt, die nocken- oder zahnförmig sind und aus Teflon bestehen. Diese Mitnehmer haben den gleichen Abstand wie die Sprossen 4 voneinander und liegen jeweils oben auf einer Sprosse auf, wobei das der Leiter zugewandte Trum 14a der Kette bzw. des Endlosbandes 13 nahe den Sprossen 4 ist oder sogar an diesen anliegt. Der untere Teil des Trums 14a steht in einem spitzen Winkel zur Leiterebene E, so daß bei einem Aufwärtsfahren der Plattform die Zähne bzw. Mitnehmer 14 sich langsam von den Sprossen entfernen. Auf der Innenseite des Trums 14a liegt eine zum Trum parallele Gleitfläche 15 an, die dafür sorgt, daß sich das Trum 14a nicht von der Leiter abhebt und damit die Nocken immer im Eingriff oder Anlage an den Sprossen bleiben.

Das untere Zahnrad 12b wird durch einen nicht gezeigten Elektromotor 16 über ein Schneckengetriebe angetrieben, wobei durch einen Bremslüfthebel das Zahnrad 12b vom Elektromotor abkuppelbar ist. Das obere Zahnrad 12a ist mit einer Fliehkraftbremse verbunden. Parallel zum Endlosband 13 ist ein zweites Endlosband 13a geführt (Fig. 8), das in gleicher Weise ausgeführt ist wie das erste Endlosband und dessen Zahnräder auf denselben Achsen sitzen. Das zweite Endlosband 13a bewegt sich damit ständig mit der gleichen Geschwindigkeit wie das erste. Die Mitnehmer 14 des zweiten Endlosbandes sind im Bereich der der Leiter zugewandten Trums etwa 1 cm höher angeordnet als die Mitnehmer des ersten Endlosbandes, so daß diese Mitnehmer nicht an den Sprossen zur Anlage gelangen. Das zweite Endlosband ist nur zur Sicherheit angeordnet und tritt nur dann in Aktion, wenn das erste Band ausfällt. Dabei bewegt sich dann die Plattform um 1 cm abwärts, um die bis dahin nicht beanspruchten Mitnehmer des Zweiten Bandes in Eingriff zu bringen. Auch an der Rückseite des der Leiter zugewandten Trums des zweiten Endlosbandes' ist eine anliegende parallele Gleitfläche angeordnet.

Ein Teil der Plattform bzw. des Bodens 5a des Korbes 5 ist nach oben klappbar, um durch die hierdurch entstehende Öffnung nach unten die Plattform über die Leiter 1 verlassen zu können.

## Patentansprüche

1. Bewegliche Plattform zum Heben von Personen, die an einer an einem Gebäude, Gerüst, Mast oder Fahrzeug befestigten Leiter (1) zwangsgeführt ist und einen Antrieb aufweist, der an den waagerechten Sprossen (4) der Leiter angreift, um die Plattform (5) zu heben oder zu senken, dadurch gekennzeichnet, daß der Antrieb (16) ein Endlosband (13) mit nach außen vorstehenden Mitnehmern (14) aufweist, die an den Sprossen (4) der Leiter (1) angreifen, daß mindestens ein Abschnitt des Endlosbandes parallel zur Leiter geführt ist und daß das an der Leiter anliegende Trum (14a) des Endlosbandes durch eine innen am Trum anliegende parallele Gleitfläche (15) an der Leiter gehalten ist.

2. Plattform nach Anspruch 1, dadurch gekennzeichnet, daß das Endlosband (13) eine Gelenk-, Glieder- oder Zahnkette ist.

3. Plattform nach Anspruch 1, dadurch gekennzeichnet, daß das Endlosband (13) ein Riemen ist.

## Revendications

1. Plateforme mobile élévatrice pour personnes qui est guidée sur une échelle (1) fixée à un bâtiment, une charpente, un mât ou un véhicule et est munie d'un entraînement qui agit sur les échelons (4) horizontaux de l'échelle pour soulever ou abaisser la plateforme (5), caractérisée par le fait que l'entraînement (16) comporte une bande sans fin (13) avec des poussoirs (14) en saillie vers l'extérieur qui agissent sur les échelons (4) de l'échelle (1), qu'au moins une tronçon de la bande sans fin est guidé parallèlement à l'échelle et que le brin (14a) de la bande sans fin adjacent à l'échelle est maintenu contre l'échelle par une glissière (15) adjacente et parallèle au brin à l'intérieur.

2. Plateforme selon la revendication 1, caractérisée par le fait que la bande sans fin (13) est une chaîne à articulations, à maillons ou à dents.

3. Plateforme selon la revendication 1, caractérisée par le fait que la bande sans fin (13) est une courroie.

## Claims

1. Movable platform for raising people which is restrained and guided on a ladder (1) secured to a building, scaffolding, mast or vehicle and has a drive that engages the horizontal rungs (4) of the ladder in order to raise or lower the platform (5), characterised in that the drive (16) has a continuous loop (13) having carriers (14) projecting outwards which engage the rungs (4) of the ladder (1), at least a portion of the continuous loop is guided parallel to the ladder, and the portion (14a) of the continuous loop lying adjacent the ladder is held against the ladder by a parallel sliding guide surface (15) lying adjacent the portion on the inside.

2. Platform according to Claim 1, characterised in that the continuous loop (13) is a linked, segmented or toothed chain.

3. Platform according to Claim 1, characterised in that the continuous loop (13) is a belt.
